# EUROPÄISCHE PATENTSCHRIFT

(11) **EP 0 310 052 B1**
(45) Veröffentlichungstag und Bekanntmachung des Hinweises auf die Patenterteilung: **14.08.1991**
(21) Anmeldenummer: 88116044.4
(22) Anmeldetag: 29.09.1988
(51) Int. Cl.: A63C 7/10

(54) **Skibremse**
Ski brake
Frein de ski

(30) Priorität: 02.10.1987 AT 2507/87
(43) Veröffentlichungstag der Anmeldung: 05.04.1989
(62) Teilanmeldung aus: 90113567.3
(73) Patentinhaber: TMC Corporation, CH-6340 Baar/Zug (HR Nr. 15127) (CH)
(72) Erfinder: Janisch, Andreas, A-2512 Tribuswinkel (AT); Wladar, Helmut, A-1110 Wien (AT); Zotter, Johann, A-1070 Wien (AT); Leichtfried, Friedrich, A-2514 Traiskirchen (AT)
(74) Vertreter: Szász, Tibor, Dipl.-Ing.

(56) Entgegenhaltungen:
- FR-A- 2 416 020

## Beschreibung

Die Erfindung bezieht sich auf eine Skibremse gemäß dem ersten Teil des Anspruches 1.

Eine Skibremse gemäß dem ersten Teil des Anspruches 1 ist bereits bekannt und in der AT-PS 368016 beschrieben. Bei dieser Skibremse ist das Betätigungsorgan als Spreiznase ausgebildet, welche mit einem Keil versehen ist. Da die Abmessungen des Keils wegen der Dicke des Pedals klein gehalten werden müssen,ist auch der Einziehweg der Bremsschaufeln relativ klein. Weiters sind bei dieser Skibremse eine Aufstellfeder und zwei Stützfedern erforderlich, welch letztere die beiden Bremsarme gegen die vertikale Längsmittelebene der Skibremse hin zu drücken suchen (s. Fig.9). Der Aufbau der Skibremse ist daher kompliziert.

Eine andere Art einer Skibremse ist in der DE-A-2703630 beschrieben. Bei dieser Skribremse sind die beiden Bremsarme in der Ebene des Pedals um Achsen schwenkbar gelagert. Die von den Bremsschaufeln entfernten oberen Enden der Bremsarme werden von einer Zugfeder gegeneinander gezogen. In der Grundplatte ist ein Quersteg angeordnet, der beim Niedertreten des Pedals die oberen Enden der beiden Bremsarme auseinanderspreizt und dadurch die Bremsschaufeln gegen die Skilängsachse hin verschwenkt. Ein Nachteil dieser Skibremse besteht darin, daß der Quersteg von der Skioberseite wegsteht, was eine gewisse Verletzungsgefahr bei einem oder nach einem Sturz des Skiläufers mit sich bringt.

Die Skibremse nach der AT-A-374114 besitzt einen Bremsbügel, der in seinem mittleren Bereich lyraförmig gebogen ist. Durch eine am Pedal angeordnete V-förmige Eindrückung werden die beiden Schenkel des lyraförmigen Bereiches beim Niedertreten des Pedals auseinandergedrückt. Dadurch werden die Bremsschaufeln eingezogen. Auch bei dieser Ausführungsform einer Skibremse ist der Einziehweg der Bremsschaufeln relativ klein.

Die in der DE-A-3106688 beschriebene Skibremse besitzt einen aus Draht hergestellten, mehrfach abgebogenen Betätigungsarm, dessen Enden nach außen abgewinkelt und in der Grundplatte schwenkbar gelagert sind. Die Übergänge vom Steg des Betätigungsarmes zu den Schenkeln sind zu Lagerösen gebogen, in denen sich Zapfen befinden, die als Schwenkachse für die beiden Bremsarme dienen. Zwischen den gegeneinander gerichteten Endabschnitten der beiden Bremsarme und der Grundplatte sind Zugfedern eingehängt, wodurch eine gesonderte Aufstellfeder überflüssig wird. Bei dieser Ausführungsform wird durch die gesonderten Schwenkachsen die Reibung zwischen den einzelnen Elementen gegenüber den bisher behandelten Ausführungsbeispielen erheblich erhöht.

Die Erfindung stellt sich die Aufgabe, die Nachteile der bekannten Ausführungen zu beseitigen und eine Skibremse zu schaffen, die über einen großen Einziehweg für die Bremsschaufeln verfügt und die trotzdem einfach in ihrem Aufbau ist. Außerdem soll ein Spreizen der Bremsarme vermieden werden.

Ausgehend von einer Skibremse gemäß dem ersten Teil des Anspruches 1 wird diese Aufgabe erfindungs- gemäß durch die Merkmale der kennzeichnenden Teile dieses Anspruches gelöst. Durch das als Winkelhebel gestaltete Betätigungsorgan wird ein einfacher Aufbau der Skibremse geschaffen. Dabei hat der Konstrukteur durch die wahl der Abmessungen der einzelnen Hebelarme des Winkelhebels eine größere Freiheit hinsichtlich des Einziehvorganges der beiden Bremsarme.

Durch die Maßnahme des Anspruches 2 wird die Lage der abgewinkelten Endabschnitte der beiden Bremsarme im Pedal in einfacher Weise festgelegt.

Der Gegenstand des Anspruches 3 ermöglicht eine einfache Schwenkbewegung der beiden Bremsarme.

Durch die Maßnahmen des Anspruches 4 wird eine geschützte Unterbringung der beiden Bremsarme im Pedal ermöglicht. Gleichzeitig werden dadurch die Lagerstellen für die Bremsarme bestimmt.

Durch den Gegenstand des Anspruches 5 wird ein vorzeitiges Einschwenken der beiden Bremsarme und somit ein Verhängen derselben an den unteren Seitenkanten des Ski verhindert.

Die Merkmale des Anspruches 6, ermöglicht eine vorteilhafte Unterbringung der beiden Zugfedern im Pedal.

In der Zeichnung ist eine beispielsweise Ausführungsform des Erfindungsgegenstandes dargestellt. Fig. 1 ist ein Schnitt nach der Linie I-I in Fig. 3 durch eine Skibremse, die sich in der Bremsstellung befindet, und Fig. 2 ein analoger Schnitt durch die Skibremse, bei der das Pedal niedergeschwenkt ist. Fig. 3 ist ein Schnitt nach der Linie III-III in Fig. 1. Fig. 4 ist ein Schnitt nach der Linie IV-IV in Fig. 5, wobei das Pedal bereits niedergetreten ist, und Fig. 5 ein Schnitt nach der Linie V-V in Fig. 4.

Die in den Fig. 1-5 dargestellte Skibremse ist in ihrer Gesamtheit mit 1 bezeichnet. Sie besitzt eine an einem Ski 10 zu befestigende Grundplatte 2, welche eine erste, quer zu deren Längsachse verlaufende Schwenkachse 3 trägt. Auf dieser ist ein Pedal 4 schwenkbar gelagert. In dem Pedal 4 sind zwei nach unten hin offene Kanäle 4a ausgespart, die in Längsrichtung des Pedals 4 verlaufen und durch innere Kanalseitenwände 4e begrenzt sind. Jede dieser Kanalseitenwände 4e weist an ihrem von der Schwenkachse 3 entfernten Ende einen in den Kanal 4a gerichteten Vorsprung 4b auf. Ferner sind an diesem Ende des Pedals 4 zwei Lagerböcke 4c angeordnet, in denen einen Querachse 5 gelagert ist, auf der sich ein Winkelhebel 6 befindet.

Im Pedal 4 sind zwei aus einem Drahtmaterial gefertigte, mehrfach abgewinkelte Bremsarme 7 untergebracht. Jeder Bremsarm 7 weist einen abgewinkelten, in Querrichtung verlaufenden Endabschnitt 7a auf, an den sich ein in Längsrichtung des Pedals 4 verlaufender gerader Abschnitt 7b, an diesen ein wiederum in Querrichtung verlaufender abgewinkelter Abschnitt 7c und an diesen wiederum ein gerader Abschnitt 7d anschließt, welch′ letzterer eine nur in Fig. 1 dargestellte Bremsschaufel 7e trägt. Jeder Bremsarm 7 greift mit seinem Endabschnitt 7a in eine Ausnehmung 4d des zugehörigen Lagerbockes 4c ein und besitzt zwischen seinen Abschnitten 7a und 7b eine Krümmung, der der in den Kanal 4a hineinragende Vorsprung 4b angepaßt ist.

Die Grundplatte 2 trägt in der Nähe und oberhalb der Schwenkachse 3 zwei Lageraugen 2a mit zwei Aufnahmestellen 2a₁, in denen Zugfedern 8 eingehängt sind, deren andere Enden die Endabschnitte 7a der Bremsarme 7 umschließen. Die Aufnahmestelle 2a₁ für die Zugfeder 8 im zugehörigen Lagerauge 2a ist von der Schwenkachse 3 und vom Pedal 4 weg versetzt. Die Anlenkstellen der Zugfedern 8 an den Endabschnitten 7a befinden sich zwischen den Lagerböcken 4c und den inneren Seitenwänden 4e der Kanäle 4a. Da sich durch die oben beschriebene Anordnung die Wirkungslinie der von den Zugfedern 8 ausgeübte Kraft im Abstand von der Schwenkachse 3 befindet, wird auf das Pedal 4 in den Fig. 1, 2 und 4 ein Drehmoment im Uhrzeigersinn ausgeübt. Eine gesonderte Aufstellfeder für das Pedal 4 wird daher überflüssig.

Um ein Herausfallen der beiden Bremsarme 7 aus den Kanälen 4a zu verhindern, ist an der Unterseite des Pedals 4 eine Platte 9 befestigt, welche die Kanäle 4a im Bereich zwischen der Schwenkachse 3 und dem Winkelhebel 6 abdeckt. Die Breite der Kanäle 4a entspricht etwa dem doppelten Drahtdurchmesser der Bremsarme 7.

In der Bremsstellung der Skibremse 1 nehmen die einzelnen Teile derselben die in Fig. 1 dargestellte Lage ein. Dabei liegt das der Schwenkachse 3 benachbarte Ende des Pedals 4 an der Oberseite der Grundplatte 2 auf, wodurch die Lage des Pedals 4 in der Bremsstellung und zum Einstieg mit dem Skischuh definiert ist. Der Winkelhebel 6 liegt mit seinem ersten Arm 6a an den abgewinkelten Endabschnitten 7a der beiden Bremsarme 7 an, wobei dessen zweiter Arm 6b sich im Abstand von der Oberseite 10a des Ski 10 befindet.

Weiters ist es aus den Fig.1 und 2 erkennbar, daß ― in der Bremsstellung der Skibremse ― die beiden, im Bereich der Grundplatte 2 in Querrichtung verlaufenden abgewinkelten Abschnitte 7c der einzelnen Bremsarme 7 durch die Grundplatte 2 gegen eine seitliche Bewegung gesperrt sind. Eine solche Bewegung ist erst dann möglich, wenn, wie später noch angeführt werden soll, die beiden Bremsarme 7 durch Hochschwenken die Ebene der Oberseite des Ski 10 bereits überschritten haben.

Wird nun das Pedal 4 vom Schuh des Benützers niedergeschwenkt, so gelangt der zweite Arm 6b des Winkelhebels 6 zur Anlage an der Oberseite 10a des Ski 10. Gleichzeitig werden die beiden Zugfedern 8 gegenüber ihrer Ausgangslage etwas stärker gespannt (vgl. Fig. 2).

Wird danach das Pedal 4 vom Schuh des Benützers gegen die Oberseite 10a des Ski 10 hin niedergetreten (s. die Fig. 4 und 5), so wird der Winkelhebel 6 verschwenkt, und die beiden Zugfedern 8 werden weiter gespannt. Dabei gleitet der zweite Arm 6b des Winkelhebels 6, dessen äußere Begrenzungsfläche gekrümmt ist, mit dieser Fläche entlang der Oberseite 10a des Ski 10. Der erste Arm 6a des Winkelhebels 6 drückt dadurch die beiden Endabschnitte 7a der Bremsarme 7 in Richtung von der Schwenkachse 3 weg. Dies hat aber zur Folge, daß sich die beiden Bremsarme 7 um die Vorsprünge 4b in den Kanälen 4a verschwenken, wobei die geraden Abschnitte 7b mit ihren an die abgewinkelten Abschnitte 7c anschließenden Bereichen die inneren Kanalseitenwände 4e berühren. Gleichzeitig können die beiden abgewinkelten Abschnitte 7c der einzelnen Bremsarme 7 oberhalb der Grundplatte 2 verschwenkt werden, da sie sich, wie die Fig.2 zeigt, bereits oberhalb der Ebene der Oberseite der Grundplatte 2 befinden. Die verschwenkte Lage der beiden Bremsarme 7 geht aus Fig. 5 hervor. Die geraden,die Bremsschaufeln tragenden Abschnitte 7d der beiden Bremsarme 7 und damit die Bremsschaufeln 7e befinden sich daher in dieser Stellung innerhalb der Umrißlinie der Oberseite 10a des Ski 10.

Bei einem Entfernen des Skischuhs wird die Skibremse 1 durch die beiden Zugfedern 8 in die Bremslage nach Fig. 1 gebracht.

Die Erfindung ist nicht auf das in der Zeichnung dargestellte und im vorstehenden beschriebene Ausführungsbeispiel beschränkt. Vielmehr sind verschiedene Abänderungen derselben möglich, ohne den Rahmen der Erfindung zu verlassen. Beispielsweise kann die Platte 9 nach einem anderen Erfindungsgedanken einstückig mit dem Pedal 4 ausgebildet, z.B. aus Kunststoffmaterial gespritzt, sein. Dabei ist der an das Pedal 4 anschließende Bereich der Platte 9 scharnierartig verjüngt, um die Montage der beiden Bremsarme 7 im Pedal 4 zu ermöglichen.

## Patentansprüche

1. Skibremse, bestehend aus einer an einem Ski zu befestigenden Grundplatte, an der auf einer quer zu deren Längsachse verlaufenden Schwenkachse ein durch ein Federelement in die Bremslage gedrängtes Pedal gelagert ist, in dem zwei mehrfach abgewinkelte, aus Drahtmaterial gefertigte Bremsarme untergebracht sind, deren Schaufeln beim Niedertreten des Pedals gegen die vertikale Längsmittelebene der Skibremse eingezogen werden, wobei an dem der Schwenkachse abgelegenen Endbereich des Pedals eine Querachse für ein Betätigungsorgan gelagert ist, dadurch gekennzeichnet, daß das Betätigungsorgan als ein Winkelhebel (6) ausgebildet ist, der mit seinem ersten Arm (6a) an den abgewinkelten, in Querrichtung verlaufenden Endabschnitten (7a) der beiden Bremsarme (7) anliegt, und dessen zweiter Arm (6b) in der Bremsstellung der Skibremse (1) sich in einem Abstand von der Oberseite (10a) des Ski (10) befindet, daß in der niedergeschwenkten Lage der Skibremse (1) der Winkelhebel (6) mit seinem zweiten Arm (6b) die Oberseite (10a) des Ski (10) berührt und das Federelement (8) gegenüber seiner Ausgangslage vorgespannt ist, daß in der Bereitschaftsstellung der Skibremse (1) der Winkelhebel (6) mit seinem zweiten Arm (6b) auf der Oberseite (10a) des Ski (10) aufliegt und die freien Endbereiche der abgewinkelten Endabschnitte (7a) jedes Bremsarmes (7) durch den ersten Arm (6a) des Winkelhebels (6) von der Schwenkachse (3) wegbewegt gehalten sind, wobei jeder Bremsarm (7) in der Ebene des Pedals (4) an einem im Pedal (4) vorgesehenen Abstützelement (4b) anliegend in eingeschwenkter Lage gehalten ist, und daß das Federelement (8) relativ zu seiner vorgespannten Lage zusätzlich gespannt ist.

2. Skibremse nach Anspruch 1, dadurch gekennzeichnet, daß die Querachse (5) für den Winkelhebel (6) in Lagerböcken (4c) gelagert ist, die sich an der Unterseite des Pedals (4) befinden, und daß die abgewinkelten Endabschnitte (7a) der beiden Bremsarme (7) in Ausnehmungen (4d) eingreifen, die in diesen Lagerböcken (4a) ausgespart sind und zumindest in längsrichtung des Pedals (4) verlaufen.

3. Skibremse nach Anspruch 1, dadurch gekennzeichnet, daß im Bereich der Abwinkelung zwischen dem abgewinkelten Endabschnitt (7a) und dem an diesen anschließenden gerade, in Längsrichtung des Pedals (4) verlaufenden Abschnitt (7b) jedes Bremsarmes (7) das Pedal (4) mit einem als Abstützelement dienenden Vorsprung (4b) versehen ist, der vom Inneren des Pedals (4) nach außen hin gerichtet ist und dessen äußere Begrenzungsfläche dem Krümmungsradius jedes Bremsarmes (7) entsprechend verläuft.

4. Skibremse nach Anspruch 1 und 3, dadurch gekennzeichnet, daß die beiden Bremsarme (7) im Pedal (4) in nach unten hin offenen Kanälen (4a) untergebracht sind, wobei vorzugsweise jeder Kanal (4a) im Bereich zwischen der Schwenkachse (3) und dem Winkelhebel (6) durch eine Platte (9) abgedeckt ist, die an der Unterseite des Pedals (4) vorgesehen oder befestigt ist, und daß die Vorsprünge (4b) von den inneren Kanalseitenwänden (4e) in die Kanäle (4a) vorragen.

5. Skibremse nach Anspruch 1, dadurch gekennzeichnet, daß jeder Bremsarm (7) einen weiteren, im Bereich der Grundplatte (2) verlaufenden abgewinkelten Abschnitt (7c) aufweist, der in der Bremsstellung der Skibremse (1) gegen eine seitliche Schwenkbewegung durch die Grundplatte (2) gesperrt ist.

6. Skibremse nach Anspruch 1 und 2, dadurch gekennzeichnet, daß das Federelement (8), wie an sich bekannt, durch zwei Zugfedern (8) gebildet ist, welche einerends an den abgewinkelten Endabschnitten (7a) der einzelnen Bremsarme (7) und anderends in Aufnahmestellen (2a₁) von Lageraugen (2a) der Grundplatte (2), die sich oberhalb der Schwenkachse (3) befinden, angehängt sind, und daß die Anlenkstellen der Zugfedern (8) an den abgewinkelten Endabschnitten (7a) jedes Bremsarmes (7) sich zwischen den Lagerböcken (4c) und den inneren Begrenzungswänden (4e) der Kanäle (4a) befinden.

## Claims

1. A ski brake comprising a base plate to be mounted on a ski, a step plate mounted on said base plate for pivoting about a pivot pin extending transversely of the longitudinal axis thereof and biased towards a braking position by a spring element, said step plate carrying a pair of cranked brake arms made of a wire material and provided with spade elements adapted to be retracted towards the vertical longitudinal center plate of the ski brake in response to said step plate being depressed, and a transverse axle pin for an actuator element mounted at an end portion of said step plate away from said pivot pin, characterized in that said actuator element is formed as a crank lever (6) having a first arm (6a) engaging the transversely extending cranked end portions (7a) of said two brake arms (7), and a second arm (6b) disposed at a spaced position from the top surface (10a) of the ski (10) in the braking position of the ski brake (1), in that said second arm (6b) of said crank lever (6) contacts the top face (10a) of said ski (10) in the depressed position of the ski brake (1), while said spring element (8) is in a pretensioned state relative to its original state, in that in the stand-by position of the ski brake (1) the second arm (6b) of said crank lever (6) is resting on the top face (10a) of said ski (10) while the first arm (6a) of said crank lever (6) acts to keep the free end portions of the cranked end sections (7a) of each brake arm (7) away from said pivot pin (3), and each brake arm (7) is retained in its retracted position in the plane of said step plate (4) in engagement with a support element (4b) provided in said step plate (4), and in that said spring element (8) is in an additionally tensioned state relative to its pretensioned state.

2. A ski brake according to claim 1, characterized in that said transverse axle pin (5) for said crank lever (6) is mounted in brearing blocks (4c) provided on the bottom face of said step plate (4), and in that the cranked end sections (7a) of said two brake arms (7) are received in recesses (4d) formed in said bearing blocks (4a) and extending at least in the longitudinal direction of said step plate (4).

3. A ski brake according to claim 1, characterized in that at the location of the angle formed between the cranked end section (7a) of each brake arm (7) and the section thereof (7b) extending in the longitudinal direction of said step plate (4), said step plate (4) is provided with a projection (4b) acting as a support element directed outwards from inside said step plate (4) and having an outer boundary surface extending in conformity to the bending radius of each brake arm (7).

4. A ski brake according to claims 1 and 3, characterized in that both said brake arms (7) are received in downwards opening grooves (4a) in said step plate (4), each said groove (4a) preferably having its section between said pivot pin (3) and said crank lever (6) covered by a plate (9) provided on and secured to the bottom face of said step plate (4), said projections (4b) projecting into said grooves (4a) from the interior sidewalls (4e) thereof.

5. A ski brake according to claim 1, characterized in that each brake arm (7) has a further cranked section (7c) extending adjacent said base plate (2) and locked by said base plate (2) against lateral pivoting in the braking position of the ski brake (1).

6. A ski brake according to claims 1 and 2, characterized in that said spring element (8) is as per se known composed of two tension springs (8) each having one end anchored to the cranked end sections (7a) of the respective brake arms (7), and the other end, to anchoring points (2a₁) of mounting eyelets (2a) of said base plate (2) disposed above said pivot pin (3), the anchoring points of said tension springs (8) on the cranked end sections (7a) of each said brake arm (7) being located between said bearing blocks (4c) and the interior boundary walls (4e) of said grooves (4a).

## Revendications

1. Frein de ski, comprenant une plaque de base destinée à être fixée à un ski et sur laquelle est montée, sur un axe de pivotement s'étendant transversalement par rapport à son axe longitudinal, une pédale qui est poussée à la position de freinage par l'intermédiaire d'un élément élastique, et dans laquelle sont intégrés deux bras de freinage fabriqués en un fil métallique, coudés plusieurs fois, et dont les pales sont rentrées lors de l'enfoncement de ladite pédale, vers le plan médian longitudinal vertical du frein de ski, un axe transversal, associé à un organe d'actionnement, étant monté dans la région extrême de la pédale qui est éloignée de l'axe de pivotement, caractérisé par le fait que l'organe d'actionnement est réalisé sous la forme d'un levier coudé (6) qui est appliqué, par son premier bras (6a), contre les régions extrêmes coudées (7a) des deux bras de freinage (7), s'étendant dans le sens transversal, et dont le second bras (6b) se trouve, dans la position de freinage du frein de ski (1), à une certaine distance de la face supérieure (10a) du ski (10); par le fait que, dans la position du frein de ski (1) enfoncée par pivotement, le levier coudé (6) est en contact par son second bras (6b) avec la face supérieure (10a) du ski (10), et l'élément élastique (8) est soumis à une précharge par rapport à sa position initiale; par le fait que, dans la position d'attente du frein de ski (1), le levier coudé (6) est appliqué par son second bras (6b) contre la face supérieure (10a) du ski (10), et les zones extrêmes libres des régions extrêmes coudées (7a) de chaque bras de freinage (7) sont maintenues, par le premier bras (6a) du levier coudé (6), à l'écart de l'axe de pivotement (3), chaque bras de freinage (7) étant alors maintenu en position rentrée par pivotement dans le plan de la pédale (4), en étant appliqué contre un élément d'appui (4b) prévu dans la pédale (4); et par le fait que l'élément élastique (8) est bandé additionnellement par rapport à sa position préchargée.

2. Frein de ski selon la revendication 1, caractérisé par le fait que l'axe transversal (5), associé au levier coudé (6), est monté dans des sabots de montage (4c) qui se trouvent à la face inférieure de la pédale (4); et par le fait que les régions extrêmes coudées (7a) des deux bras de freinage (7) pénètrent dans des évidements (4d) qui sont pratiqués dans lesdits sabots de montage (4a), et s'étendent au moins dans le sens longitudinal de la pédale (4).

3. Frein de ski selon la revendication 1, caractérisé par le fait que, au voisinage du coude entre la région extrême coudée (7a) de chaque bras de freinage (7), et la région rectiligne (7b) se rattachant à la région précitée et s'étendant dans le sens longitudinal de la pédale (4), cette pédale (4) est munie d'une saillie (4b) qui fait office d'élément d'appui, est orientée vers l'extérieur à partir de l'espace interne de la pédale (4), et dont la surface extérieure de délimitation s'étend en concordance avec le rayon de courbure de chaque bras de freinage (7).

4. Frein de ski selon les revendications 1 et 3, caractérisé par le fait que les deux bras de freinage (7) sont intégrés, dans la pédale (4), dans des saignées (4a) ouvertes vers le bas, chaque saignée (4a) étant de préférence obturée, dans la région comprise entre l'axe de pivotement (3) et le levier coudé (6), par l'intermédiaire d'une plaquette (9) prévue ou fixée à la face inférieure de la pédale (4); et par le fait que les saillies (4b) dépassent dans les saignées (4a) à partir des parois latérales intérieures (4e) desdites saignées.

5. Frein de ski selon la revendication 1, caractérisé par le fait que chaque bras de freinage (7) présente une autre région coudée (7c) qui s'étend au voisinage de la plaque de base (2) et est empêchée, par ladite plaque de base (2), d'effectuer un mouvement de pivotement latéral dans la position de freinage du frein de ski (1).

6. Frein de ski selon les revendications 1 et 2, caractérisé par le fait que l'élément élastique (8) est formé, d'une manière connue par elle-même, de deux ressorts de traction (8) qui sont accrochés, par une extrémité, aux régions extrêmes coudées (7a) des bras de freinage individuels (7) et, par l'autre extrémité, dans des zones réceptrices (2a₁) d'oeillets de portée (2a) de la plaque de base (2) situés au-dessus de l'axe de pivotement (3); et par le fait que les zones d'articulation des ressorts de traction (8), sur les régions extrêmes coudées (7a) de chaque bras de freinage (7), se trouvent entre les sabots de montage (4c) et les parois intérieures de délimitation (4e) des saignées (4a).
